# FASCICULE DE BREVET EUROPEEN

(11) **EP 0 940 515 B1**
(45) Date de publication et mention de la délivrance du brevet: **31.03.2004**
(21) Numéro de dépôt: 99400464.6
(22) Date de dépôt: 25.02.1999
(51) Int. Cl.: E04B 9/30, E04B 9/36

(54) **Elément modulaire pour la constitution d'un plafond et plafond constitué par un assemblage de tels éléments modulaires**
Modulelement für die Herstellung einer aufgehängten Decke und Decke zusammengestellt aus solchen Modulelementen
Modular element for constructing a ceiling and a ceiling composed of such modular elements

(30) Priorité: 02.03.1998 FR 9802474
(43) Date de publication de la demande: 08.09.1999
(73) Titulaire: CHANTIERS DE L'ATLANTIQUE, 75116 Paris (FR)
(72) Inventeur: Chevalier, Jean-Claude, 44160 Pont-Chateau (FR)
(74) Mandataire: de Lambilly Delorme, Marie Pierre

(56) Documents cités:
- BE-A- 902 547
- DE-A- 4 403 403
- DE-U- 8 703 146
- FR-A- 2 343 914
- GB-A- 2 153 874
- GB-A- 2 174 433
- US-A- 4 991 370
- US-A- 5 417 025

## Description

La présente invention concerne un élément modulaire selon le préambule de la revendication 1 pour la constitution d'un plafond, et un plafond constitué par un assemblage de tels éléments.

L'invention s'applique en particulier pour la réalisation d'un plafond de locaux d'habitation de navires.

Les figures 1 et 1A montrent un système connu de réalisation de plafond d'un local d'habitation de navire. Il est fait d'un assemblage d'une pluralité d'éléments modulaires tels que des lames 1 en tôle métallique légèrement encastrées les unes derrière les autres avec entre elles un joint creux 12 permettant, par déplacement transversal selon la flèche F, le démontage individuel de l'une quelconque des lames.

Les lames 1 sont des profilés dont la section, perpendiculairement à leur longueur, présente un fond 2 avec deux rebords verticaux 3 et 4, l'un des rebords étant prolongé par une aile supérieure horizontale 5 tournée vers l'extérieur et l'autre rebord étant prolongé par une aile supérieure horizontale 6 tournée vers l'intérieur.

A chacune de ses deux extrémités, la lame présente également un rebord vertical mais sans aile. Ces lames ont une longueur (perpendiculairement au plan de la figure) de l'ordre de trois mètres et sont supportées d'une part à leurs extrémités par des profilés de rives auxquels elles sont fixées par dessous au moyen de vis en 7 au niveau du joint creux 12, et d'autre part par des lambourdes 8, réparties sur la longueur des lames 1, au moyen de crochets 9, obtenus par "crevé" du fond du profilé de la lambourde, sur lesquels viennent s'accrocher les ailes arrières 6 des lames 1.

Les lambourdes 8, dont la figure 1 A montre la section, sont elles mêmes supportées par des tiges de suspension 10 fixées au pont supérieur 11. Ce système de suspension par lambourdes et tiges de suspension est nécessaire, car le seul support aux extrémités des lames 1 par les profilés de rives est insuffisant compte tenu de la flexibilité des lames, certaines d'entre elles devant en outre supporter certains accessoires tels que détecteurs d'incendie, luminaires, etc...

Le document DE 4 403 403 décrit un élément modulaire selon le préambule de la revendication 1 pour la constitution d'un plafond. Cet élément est un profilé métallique dont la section par un plan perpendiculaire à longueur de l'élément présente un fond plat avec deux rebords verticaux : un à l'avant et un à l'arrière. Le rebord avant est prolongé par une aile avant horizontale tournée vers l'extérieur tandis que le rebord arrière est prolongé par une première aile horizontale tournée vers l'avant, suivie d'un retour en épingle à cheveux vers l'arrière prolongée par un deuxième rebord arrière vertical disposé parallèlement au premier rebord arrière.

Ce deuxième rebord arrière assure une plus grande regidité aux lames et permet de supprimer les lambourdes et tiges de suspension. Cependant, lors de l'isolation du plafond formé par ces éléments modulaires, ce deuxième rebord arrière empêche de remplir complètement l'élément, en isolant, sur toute la longueur de son fond, il reste en effet nécessairement un vide entre ce rebord et le rebord avant de l'élément suivant.

La présente invention a pour but de pallier cet inconvénient.

L'invention a ainsi pour objet un élément modulaire pour la constitution d'un plafond, ledit élément étant un profilé métallique dont la section par un plan perpendiculaire à la longueur de l'élément présente un fond plat avec deux rebords verticaux : un rebord avant et un premier rebord arrière, le rebord avant étant prolongé par une aile avant horizontale parallèle au fond et tournée vers l'extérieur et le premier rebord arrière étant prolongé par une première aile arrière horizontale tournée vers l'avant, ladite première aile présentant, au delà d'une certaine marge x à partir de chaque extrémité d'un dit élément, un prolongement, caractérisé en ce que ledit prolongement comprend au moins un deuxième rebord arrière vertical, prévu essentiellement dans le même plan que celui du premier rebord arrière.

Avantageusement, ledit prolongement comprend, avant ledit deuxième rebord arrière vertical, en prolongement direct de ladite première aile arrière, une face de retour en épingle à cheveux, ladite face de retour étant directement prolongée par ledit deuxième rebord arrière.

Selon une réalisation particulière, ledit deuxième rebord arrière vertical est prolongé par une deuxième aile arrière horizontale tournée vers l'avant.

L'invention a aussi pour objet un plafond constitué par l'assemblage, les uns derrière les autres, d'éléments modulaires tels que ci-dessus, l'aile avant de chaque élément modulaire, excepté celle du premier élément, s'encastrant partiellement, de façon à laisser un espace libre entre le premier rebord arrière de l'élément précédent et le rebord avant de l'élément suivant, ledit premier élément ayant son aile avant fixée sous et contre un profilé frontal lié à une première cloison verticale, le dernier élément étant un élément spécial dont la section présente un fond plat, un rebord avant, un premier rebord arrière, le rebord avant étant prolongé par une aile avant tournée vers l'avant et le premier rebord arrière étant prolongé par une aile arrière tournée vers l'arrière, ladite aile arrière dudit dernier élément étant fixée sous et contre un profilé frontal lié à une seconde cloison verticale parallèle à ladite première cloison et chacune des deux extrémités longitudinales de chaque élément étant fixée, au niveau de l'aile avant, sous et contre un profil de rive lié à une cloison verticale disposée perpendiculairement à la première cloison et à la deuxième cloison.

On va maintenant décrire un exemple de réalisation de l'invention en se référant au dessin annexé dans lequel :
La figure 1, déjà décrite, montre un système connu de réalisation d'un plafond d'un navire.
La figure 2 est une vue en coupe d'un plafond selon l'invention, par un plan perpendiculaire à la longueur des éléments modulaires.
La figure 3 montre trois éléments modulaires, dont deux en coupe transversale et dans leur position respective, lorsqu'ils sont mis en place, et un, vue en bout non coupé, et montré isolément non encastré dans le précédent.
La figure 4 est une vue partielle de dessus de la figure 3 ne montrant qu'une extrémité des éléments modulaires.
La figure 5 est une vue en coupe selon V-V de la figure 6 montrant la fixation des éléments modulaires dans le plan perpendiculaire à celui de la figure 2.
La figure 6 est une vue en coupe selon VI-VI de la figure 5.

En se reportant maintenant aux figures 3 et 4, on va d'abord décrire les éléments modulaires selon l'invention utilisés pour la constitution d'un plafond.

On voit ainsi en section, figure 3, et en vue partielle de dessus, figure 4, trois éléments modulaires 13 selon l'invention.

Chaque élément modulaire 13 est un profilé métallique d'une longueur de l'ordre de trois mètres, par exemple, et dont la section est celle que l'on voit sur la figure 3 comprenant un fond plat 14, un premier rebord arrière vertical 15, un rebord avant vertical 16. Le rebord avant 16 est prolongé par une aile avant 17 horizontale parallèle au fond 2 et tournée vers l'extérieur, c'est-à-dire vers l'avant selon la convention utilisée par la suite. Le premier rebord arrière 15 est également prolongé par une première aile arrière 18 également horizontale et tournée vers l'avant et donc vers l'intérieur. Conformément à l'invention, la première aile arrière 18, au delà d'une certaine marge x, voir figure 4, à partir de chaque extrémité de l'élément modulaire, se prolonge par une face de retour 19 en épingle à cheveux jusqu'à l'aplomb du premier rebord arrière 15, puis par un deuxième rebord arrière 20 également vertical et enfin par une deuxième aile arrière 21 horizontale et tournée vers l'avant.

A chaque extrémité de l'élément modulaire, l'aile avant 17 comporte un trou 22 pour la fixation des éléments contre un profilé de rive comme on le verra par la suite. La marge, de longueur x, dépourvue de face de retour 19, du deuxième rebord arrière 20 et de la deuxième aile arrière 21, a pour but de permettre l'appui de l'élément modulaire 13 au niveau de la première aile arrière 18 contre ce même profilé de rive de telle sorte que le fond 14 reste en position horizontale, comme on le voit sur la figure 6 décrite plus loin.

Sur les figures 3 et 4, les deux éléments 13, situés à droite de la figure, sont positionnés l'un par rapport à l'autre tels qu'ils le sont en réalité lorsqu'ils sont assemblés pour constituer un plafond, comme on le voit figure 2. Ainsi, l'aile avant 17 de chaque élément s'introduit partiellement seulement dans l'étui formé par la première aile arrière 18 et la face de retour 19 de l'élément précédent de telle sorte qu'il existe entre le rebord avant 16 d'un élément et le premier rebord arrière 15 de l'élément précédent un espace libre 23 appelé "joint creux".

Sur la figure 3, l'élément modulaire 13, situé à gauche de la figure, et isolément, est montré vu en bout. Cette vue montre que l'extrémité longitudinale de l'élément, et ceci à chaque extrémité, est fermée par un rebord vertical 24. Ce rebord est constitué par une prolongation du fond 14 replié verticalement à chaque extrémité de l'élément pour former ce rebord.

Le joint creux 23 permet le démontage individuel d'un élément 1 quelconque du plafond par simple coulissement vers l'arrière ou vers l'avant de cet élément pour dégager son aile avant de l'étui 18-19 de l'élément précédent, ou bien l'étui 18-19 de cet élément de l'aile avant 17 de l'élément suivant, après avoir dévissé à chaque extrémité de l'élément, la vis de fixation se vissant dans le profilé de rive dont il a été question plus haut et que l'on voit sur les figures 5 et 6 décrites plus loin, vis qui traverse le trou 22 de l'aile avant 17 et qui est située au niveau du joint creux 23, en 25.

La figure 2 montre la constitution d'un plafond avec de tels éléments 1.

Le premier élément 13, référencé 13(1), a son aile avant 17 fixée contre et sous un profilé frontal 26 appelé couramment profilé de tête, qui vient coiffer une cloison d'extrémité de local 27, et qui est reliée au pont supérieur 28 par des tiges 29. L'aile 17 est fixée à ce profilé frontal 26 par exemple tous les 400 mm par des vis en 30. Viennent ensuite les autres éléments 13. La figure 2 ne montre que le premier, référencé 13(1) et les trois derniers référencés 13(n-2) ; 13(n-1) et 13S(n).

Ce dernier élément 13S(n) est un élément spécial comprenant, comme tous les autres éléments, un fond 14, un rebord avant 16, un premier rebord arrière 15, et une aile avant 17. En revanche, le premier rebord arrière 15 est prolongé par une aile arrière 31 tournée vers l'arrière. Ce dernier élément spécial 13S(n) a son aile arrière 31 fixée sous et contre un profilé frontal 32 (profilé de tête) qui vient coiffer, comme de l'autre côté, une cloison d'extrémité de local 33. Comme le profilé frontal 26, ce profilé frontal 32 est relié au pont supérieur 28 par des tiges 34.

La figure 5 est une vue partielle dans laquelle on voit une cloison 35, qui est une cloison perpendiculaire aux cloisons 27 et 33 de la figure 2. Sur cette figure, on voit une extrémité d'un élément 13. La figure 6 est une coupe selon VI-VI de la figure 5 et cette figure 5 est une coupe selon V-V de la figure 6. La cloison 35, comme les cloisons 27 et 33 est "coiffée" d'un profilé de tête 36 relié au pont supérieur 28 par des tiges 37. Sur une aile horizontale 38 du profilé de tête 36, est monté un profil de rive 39 qui comporte une série de crochets 40. Chaque élément 13 a sa première aile arrière 18, dans la portion de longueur x dépourvue de face de retour 20, de deuxième rebord arrière 20 et de deuxième aile arrière 21, qui vient s'accrocher à un tel crochet 40 tandis que l'aile avant (voir figure 6) qui vient s'introduire dans l'étui 18-19 a son extrémité qui vient se fixer contre le profil de rive 39 au moyen d'une vis, non représentée, dont l'emplacement est référencé en 25 au niveau du joint creux 23. Cette vis vient se visser dans le profil de rive 39 et aussi dans l'aile 38 du profilé de tête 36. Cette vis passe au travers le trou 22 (figure 4) qui existe à chaque extrémité de l'aile avant 17 de chaque élément modulaire 13.

Sur la figure 5, sur la gauche de la cloison 35 où est située une cabine voisine, on a représenté un profil de rive 39 non monté sur l'aile 38 du profilé de tête 36.

Sur les figures 2, 3 et 6, les deux faces 18 et 19 sont représentées séparées l'une de l'autre par une certaine distance, en réalité il s'agit d'une simple pliure et le "coude" reliant ces deux faces n'est donc pas, comme représenté, une espèce de face verticale. En revanche, le deuxième rebord arrière 20 est une véritable face verticale dont la hauteur est semblable à celle du premier rebord arrière 15 et en tout cas suffisante pour assurer, compte tenu de la longueur de l'élément une rigidité longitudinale suffisante de l'élément.

Ainsi, grâce aux éléments 13 de l'invention ayant une rigidité suffisante grâce à ces faces supplémentaires 19, 20 et 21, on peut réaliser un plafond sans aucune lambourde ni support de lambourde, contrairement à la figure 1 illustrant l'art antérieur, tout en ayant, vue du dessous, un aspect absolument identique du plafond.

On remarquera par ailleurs que la rigidité des éléments 13, selon l'invention, dans lesquels le deuxième rebord arrière vertical 20 est dans le même plan que le premier rebord arrière 15, est supérieure à celle des éléments du document DE 4 403 403. En effet, on a une meilleure inertie mécanique du profil car la matière de ce rebord 20 est reportée plus loin de la fibre neutre de l'élément 13 que dans le document cité.

Enfin et surtout, comme on peut le voir sur la figure 3, le fond 14 des éléments 13 peut d'un bout à l'autre, depuis le rebord avant 16 jusqu'au rebord arrière 15, être recouvert par un matériau isolant puisqu'il n'y a pas de rebord d'un élément suivant à pénétrer dans le « bac » formé par l'élément.

Par ailleurs, le remplissage du « bac » par de l'isolation ne gène en rien ni le montage ni le démontage de l'élément 13 adjacent.

On a par ailleurs la même facilité de démontage des éléments et un montage beaucoup plus rapide de l'ensemble. Un tel plafond permet une meilleure isolation phonique, car il n'y a plus entre le plafond et le pont supérieur d'obstacles pour poser l'isolation, et il n'y a plus non plus de "court-circuit" phonique constitué par les tiges support 10 des lambourdes 8 de la figure 1. Pour augmenter la rigidité longitudinale des éléments modulaires 13, on pourrait éventuellement ne pas avoir de face de retour 19, mais directement avoir un deuxième rebord arrière 20. De même, ce deuxième rebord arrière 20 pourrait éventuellement ne pas être suivi d'une seconde aile arrière 21.

## Revendications

1. Elément modulaire (13) pour la constitution d'un plafond, ledit élément étant un profilé métallique dont la section par un plan perpendiculaire à la longueur de l'élément présente un fond plat (14) avec deux rebords verticaux : un rebord avant (16) et un premier rebord arrière (15) le rebord avant (16) étant prolongé par une aile avant horizontale (17) parallèle au fond et tournée vers l'extérieur et le premier rebord arrière (15) étant prolongé par une première aile arrière horizontale (18) tournée vers l'avant, ladite première aile (18) présentant, au delà d'une certaine marge (x) à partir de chaque extrémité d'un dit élément, un prolongement, **caractérisé en ce que** ledit prolongement comprend au moins un deuxième rebord arrière vertical (20), prévu essentiellement dans le même plan que celui du premier rebord arrière (15).

2. Elément modulaire (13) selon la revendication 1, **caractérisé en ce que** ledit prolongement comprend, avant ledit deuxième rebord arrière vertical (20), en prolongement direct de ladite première aile arrière (18), une face de retour (19) en épingle à cheveux, ladite face de retour étant directement prolongée par ledit deuxième rebord arrière (20).

3. Elément modulaire selon la revendication 2, **caractérisé en ce que** ladite face de retour (19) en épingle à cheveux se prolonge jusqu'à l'aplomb dudit premier rebord arrière (15).

4. Elément modulaire selon l'une des revendications 1 à 3, **caractérisé en ce que** ledit deuxième rebord arrière vertical (20) est prolongé par une deuxième aile arrière horizontale (21) tournée vers l'avant.

5. Plafond constitué par l'assemblage les uns derrière les autres des éléments modulaires (13) selon l'une des revendications 1 à 4, l'aile avant (17) de chaque élément modulaire, excepté celle du premier élément [13(1)], s'encastrant partiellement, de façon à laisser un espace libre (23) entre le premier rebord arrière (15) de l'élément précédent et le rebord avant (16) de l'élément suivant, ledit premier élément [13(1)] ayant son aile avant (17) fixée sous et contre un profilé frontal (26) lié à une première cloison verticale (27), le dernier élément [13S(n)] étant un élément spécial dont la section présente un fond plat (14), un rebord avant (16) , un premier rebord arrière (15), le rebord avant (16) étant prolongé par une aile avant (17) tournée vers l'avant et le premier rebord arrière (15) étant prolongé par une aile arrière (31) tournée vers l'arrière, ladite aile arrière dudit dernier élément étant fixée sous et contre un profilé frontal (32) lié à une seconde cloison verticale (33) parallèle à ladite première cloison (27), et chacune des deux extrémités longitudinales de chaque élément étant fixée, au niveau de l'aile avant (17), sous et contre un profil de rive (39) lié à une cloison verticale (35) disposée perpendiculairement à la première cloison et à la deuxième cloison.

## Patentansprüche

1. Modulelement (13) zur Bildung einer Zimmerdecke, welches Element ein Metallprofil ist, dessen Querschnitt zu einer Ebene, die senkrecht zur Länge des Elements verläuft, einen flachen Boden (14) mit zwei vertikalen Rändern aufweist: Einen Vorderrand (16) und einen ersten hinteren Rand (15), wobei der Vorderrand (16) durch einen horizontalen Vorderflügel (17) verlängert ist, der parallel zum Boden und nach außen gedreht ist und wobei der erste hintere Rand (15) durch einen ersten hinteren horizontalen Flügel (18) verlängert ist, der nach vorn gedreht ist, wobei der erste Flügel (18) jenseits eines bestimmten Rands (x) ausgehend von einem jeden Ende eines Elements eine Verlängerung aufweist,
**dadurch gekennzeichnet, dass** die Verlängerung mindestens einen zweiten hinteren vertikalen Rand (20) aufweist, der im wesentlichen in derselben Ebene vorgesehen ist wie derjenige des ersten hinteren Rands (15).

2. Modulelement (13) nach Anspruch 1,
**dadurch gekennzeichnet, dass** die Verlängerung vor dem zweiten hinteren vertikalen Rand (20) in direkter Verlängerung des ersten hinteren Flügels (18) eine Rückseite (19) aus Haarnadeln aufweist, wobei die Rückseite direkt durch den zweiten hinteren Rand (20) verlängert ist.

3. Modulelement nach Anspruch 2,
**dadurch gekennzeichnet, dass** die Rückseite (19) aus Haarnadeln bis zur lotrechten Stellung des ersten hinteren Rands (15) verlängert ist.

4. Modulelement nach einem der Ansprüche 1 bis 3,
**dadurch gekennzeichnet, dass** der zweite hintere vertikale Rand (20) durch einen zweiten hinteren horizontalen Flügel (21) verlängert ist, der nach vorn gedreht ist.

5. Zimmerdecke, die durch eine Hintereinanderanordnung der Modulelemente (13) nach einem der Ansprüche 1 bis 4 gebildet ist, wobei der Vorderflügel (17) eines jeden Modulements mit Ausnahme desjenigen des ersten Elements [13(1)] teilweise derart eingelassen ist, dass er einen Freiraum (23) zwischen dem ersten hinteren Rand (15) des vorhergehenden Elements und dem Vorderrand (16) des folgenden Elements lässt, wobei der Vorderflügel (17) des ersten Elements [13(1)] unterhalb und an einem Frontalprofil (26) befestigt ist, das mit einer ersten vertikalen Zwischenwand (27) verbunden ist, wobei das letzte Element [13S(n)] ein Spezialelement ist, dessen Querschnitt einen flachen Boden (14), einen Vorderrand (16), einen ersten hinteren Rand (15) aufweist, wobei der Vorderrand (16) durch einen Vorderflügel (17) verlängert ist, der nach vorn gedreht ist, und der erste hintere Rand (15) durch einen hinteren Flügel (31) verlängert ist, der nach hinten gedreht ist, wobei der hintere Flügel des letzten Elements unterhalb und an einem Frontalprofil (32) befestigt ist, das mit einer zweiten vertikalen Zwischenwand (33) verbunden ist, die parallel zur ersten Zwischenwand (27) ist, und wobei ein jedes der beiden Längsenden eines jeden Elements auf Höhe des Vorderflügels (17) unterhalb und an einem Randprofil (39) befestigt ist, das mit einer vertikalen Zwischenwand (35) verbunden ist, die senkrecht zur ersten Zwischenwand und zur zweiten Zwischenwand angeordnet ist.

## Claims

1. A modular element (13) for making up a ceiling, said element being a metal section member whose section on a plane perpendicular to the length of the element has a flat bottom web (14) with two vertical flanges: a front flange (16) and a first rear flange (15), the front flange (16) being extended by an outwardly-extending front horizontal limb (17) parallel to the web, and the first rear flange (15) being extended by a first frontwardly-extending horizontal rear limb (18), said first flange presenting, beyond a certain margin (x) from each end of said element, an extension, said modular element being **characterized in that** said extension comprises at least a second rear vertical flange (20) essentially provided in the same plane as that of the first rear flange (15).

2. A modular element (13) according to claim 1, **characterized in that**, in front of said second rear vertical flange (20), and extending directly from said first rear limb (18), said extension includes a hairpin return face (19), said return face being directly extended by said second rear flange (20).

3. A modular element according to claim 2, **characterized in that** said hairpin return face (19) is extended to a position vertically above said first rear flange (15).

4. A modular element according to any one of claims 1 to 3, **characterized in that** said second rear vertical flange (20) is extended by a second rear horizontal limb (21) extending frontwards.

5. A ceiling made up of modular elements (13) according to any one of claims 1 to 4, assembled together one behind the other, the front limb (17) of each modular element, except for the front limb of the first element [13(1)], being engaged in part so as to leave an empty space (23) between the first rear flange (15) of the preceding element and the front flange (16) of the following element, said first element [13(1)] having its front limb (17) fixed under and against an edge section member (26) associated with a first vertical bulkhead (27), the last element [13S(n)] being a special element whose section has a flat bottom web (14), a front flange (16), and a first rear flange (15), the front flange (16) being extended by a frontwardly-extending front limb (17), and the first rear flange (15) being extended by a rearwardly-extending rear limb (31), said rear limb of said last element being fixed under and against an edge section member (32) associated with a second vertical bulkhead (33) parallel to said first bulkhead (27), and each of the two longitudinal ends of each element being fixed at the front limb (17) under and against a bordering section member (39) associated with a vertical bulkhead (35) disposed perpendicularly to the first bulkhead and to the second bulkhead.
